# EUROPÄISCHE PATENTSCHRIFT

(11) **EP 3 793 775 B1**
(45) Veröffentlichungstag und Bekanntmachung des Hinweises auf die Patenterteilung: **12.06.2024**
(21) Anmeldenummer: 19725050.9
(22) Anmeldetag: 09.05.2019
(51) Int. Cl.: B25B 13/46, B25B 23/00, B25B 23/142

(54) **SCHRAUBWERKZEUG ZUR ÜBERTRAGUNG ZWEIER FEST EINGESTELLTER DREHMOMENTE**
SCREWING TOOL FOR TRANSMITTING TWO SET TORQUES
OUTIL DE VISSAGE POUR LA TRANSMISSION DE DEUX COUPLES RÉGLÉS FIXEMENT

(30) Priorität: 18.05.2018 DE 102018112068
(43) Veröffentlichungstag der Anmeldung: 24.03.2021
(73) Patentinhaber: Wera Werkzeuge GmbH, 42349 Wuppertal (DE)
(72) Erfinder: ABEL, Michael, 42477 Radevormwald (DE)
(74) Vertreter: Grundmann, Dirk
(86) Internationale Anmeldenummer: PCT/EP2019/061951
(87) Internationale Veröffentlichungsnummer: WO 2019/219505

(56) Entgegenhaltungen:
- EP-A1- 2 594 367
- DE-B3- 10 341 697
- US-A- 5 782 146
- US-A1- 2002 102 143
- US-A1- 2013 226 192
- US-B1- 6 253 645

## Beschreibung

### Gebiet der Technik

Die Erfindung betrifft ein Schraubwerkzeug gemäß dem Oberbegriff des Anspruchs 1 zur Übertragung eines Drehmomentes mit einem Federelement, das eine erste Drehmomentbegrenzungsanordnung und eine zweite Drehmomentbegrenzungsanordnung beaufschlagt.

### Stand der Technik

Die DE 103 41 697 B3 offenbart ein Schraubwerkzeug mit zwei Drehmomentbegrenzungsanordnungen, die in einem Gehäuse angeordnet sind und die von einer gemeinsamen Druckfeder beaufschlagt sind. Durch die beiden Drehmomentbegrenzungsanordnungen wird der Hub der Druckfeder, der zum Überwinden des Grenzdrehmomentes erforderlich ist, vergrößert.

Ein ähnliches Schraubwerkzeug beschreibt die EP 2 594 367 A1. Auch hier sind zwei Drehmomentbegrenzungseinrichtungen vorgesehen.

Die US 5,538,089 beschreibt eine Kupplung mit drei Kupplungselementen, die jeweils ineinander greifende Kupplungsnocken aufweisen, die an Schrägflächen aneinander abgleiten können.

Ein weiteres Schraubwerkzeug ist aus der DE 10 2004 061482 A1 vorbekannt. Bei dem vorbekannten Schraubwerkzeug befindet sich in einer Höhlung eines Griffs ein Schaft, der an seinem rückwärtigen Ende ein Stützglied aufweist, an dem sich ein Federelement abstützt, welches ein erstes Drehmoment-Begrenzungselement kraftbeaufschlagt, welches drehfest, aber axial verschieblich im Gehäuse angeordnet ist. Das erste Drehmoment-Begrenzungselement besitzt Schrägflanken, die an Gegenschrägflanken eines zweiten Drehmoment-Begrenzungselementes anliegen, welches axial fest am Gehäuse angeordnet ist, sich jedoch gegenüber dem Gehäuse verdrehen kann. Dieses zweite Drehmoment-Begrenzungselement ist mit einem Drehmoment-Abtriebswerkzeug verbunden. Die Kraft der Feder und der Steigungswinkel der Schrägflanken definieren das Losbrechmoment der Drehmoment-Begrenzungsanordnung.

Aus der DE 20 2015 100 708 U1 ist ein Kleinstwerkzeug vorbekannt, welches eine Drehmoment-Begrenzungseinrichtung aufweist.

### Zusammenfassung der Erfindung

Der Erfindung liegt die Aufgabe zugrunde, ein gattungsgemäßes Schraubwerkzeug gebrauchsvorteilhaft weiterzubilden und insbesondere derart, dass es als Kleinstwerkzeug realisierbar ist.

Gelöst wird die Aufgabe durch die in den Ansprüchen angegebene Erfindung. Die Unteransprüche stellen nicht nur vorteilhafte Weiterbildungen des Hauptanspruchs dar. Sie sind auch eigenständige Lösungen der Aufgabe.

Erfindungsgemäß soll sich das Federelement an einem Stützglied abstützen, welches von einer zweiten Drehmoment-Begrenzungsanordnung ausgebildet ist. Erfindungsgemäß beaufschlagt somit ein einziges Federelement mit derselben Federkraft zwei verschiedene Drehmoment-Begrenzungsanordnungen, wobei jede Drehmoment-Begrenzungsanordnung bevorzugt jeweils zwei Drehmoment-Begrenzungselemente aufweist. Die Feder, die bevorzugt von einer Wendelgang-Druckfeder ausgebildet wird, aber auch eine Blattfeder, eine konische Feder, eine Tellerfeder oder ein Kunststoffkörper sein kann, beaufschlagt somit jeweils zwei Paare von Drehmoment-Begrenzungselementen, die bevorzugt in einer Schrägflankenanlage zueinander stehen. Jede Drehmoment-Begrenzungsanordnung kann somit ein erstes Drehmoment-Begrenzungselement aufweisen, das Schrägflanken aufweist, die an Schrägflanken anliegen, die einem zweiten Drehmoment-Begrenzungselement zugeordnet sind. Die beiden Drehmoment-Begrenzungsanordnungen können Schrägflanken mit verschiedenen Steigungswinkeln aufweisen. Da der Steigungswinkel die Höhe des Losbrechmomentes, also das Grenzdrehmoment definiert, kann die erfindungsgemäße Drehmoment-Begrenzungseinrichtung zwei insbesondere fest eingestellte Drehmomente liefern. In einer bevorzugten Weiterbildung der Erfindung sind die Drehmoment-Begrenzungselemente als Hülsen ausgebildet. Diese Hülsen können auf einer Achse angeordnet sein. Die Paare von Drehmoment-Begrenzungselementen besitzen jeweils ein axial bewegliches Drehmoment-Begrenzungselement, das drehfest mit dem Gehäuse verbunden ist. An diesen axial beweglichen Drehmoment-Begrenzungselementen greifen bevorzugt die beiden voneinander wegweisenden Enden des Federelementes an. Die beiden axial beweglichen Drehmoment-Begrenzungselemente wirken mit zwei axial festen, aber gegenüber dem Gehäuse drehbaren axial beweglichen Drehmoment-Begrenzungselementen zusammen, die fest mit einer Klinge verbunden sein können oder jeweils eine Klingenaufnahme aufweisen, zum Einstecken einer Klinge. Die beiden Klingen liegen bevorzugt in einer gemeinsamen Achse, so dass zwei Klingenaufnahmen in entgegengesetzte Richtung weisende Öffnungen aufweisen können, in die jeweils eine Klinge eingesteckt werden kann. Das Werkzeug kann als Kleinstwerkzeug ausgebildet sein. Hierzu ist es von Vorteil, wenn das Gehäuse von einem Flachkörper ausgebildet ist. Es kann insbesondere aus zwei miteinander verbundenen Gehäuseschalen bestehen, wobei die Gehäuseschalen miteinander verklipst, verklebt oder verschweißt sein können. Die Schrägflanken werden bevorzugt von einer Sägeverzahnung ausgebildet, wobei jeder Zahn eine Schrägflanke und eine Steilflanke ausbildet, mit der hohe Drehmomente, beispielsweise zum Lösen einer Schraube aufgebracht werden können. Beide Drehmoment-Begrenzungsanordnungen wirken bevorzugt in derselben Richtung, beispielsweise im Uhrzeigersinn.

### Kurze Beschreibung der Zeichnungen

Ein Ausführungsbeispiel der Erfindung wird nachfolgend anhand von Zeichnungen erläutert. Es zeigen:
- Fig. 1: eine perspektivische Darstellung eines Schraubwerkzeuges,
- Fig. 2: eine Seitenansicht des Schraubwerkzeuges,
- Fig. 3: eine erste Explosionsdarstellung des Schraubwerkzeuges,
- Fig. 4: einen Schnitt durch das Griffgehäuse des Schraubwerkzeuges entlang der Schnittlinie IV-IV in Figur 1,
- Fig. 5: vergrößert den Schnitt gemäß der Linie V-V in Figur 4,
- Fig. 6: eine Darstellung gemäß Figur 1, wobei in einer rückwärtigen Klingenaufnahme eine weitere Klinge eingesteckt ist,
- Fig. 7: eine Darstellung gemäß Figur 2 in der in Figur 6 dargestellten Betriebsstellung,
- Fig. 8: eine zweite Explosionsdarstellung des Schraubwerkzeuges, wobei hier aber eine Achse 19 fehlt,
- Fig. 9: eine Darstellung gemäß Figur 4 mit entfernter Achse 19 und
- Fig. 10: der Schnitt gemäß der Linie X-X in Figur 9.

### Beschreibung der Ausführungsformen

Das in den Zeichnungen dargestellte Schraubwerkzeug ist ein Flachwerkzeug zur Übertragung zweier voneinander verschiedener Drehmomente. Hierzu besitzt das Schraubwerkzeug ein flaches Gehäuse, welches von Gehäuseschalen 1, 2 gebildet wird. Die Gehäuseaußenfläche bilden Drehmoment-Übertragungsflächen aus, auf die mittels der Finger der Hand eines Benutzers ein Drehmoment aufgebracht werden kann. Das Drehmoment wird auf eine von zwei in einer gemeinsamen Achse A liegenden Klingen 16,17 aufgebracht, wobei jeweils eine Klinge 16, 17 in einer Klingenaufnahme 3, 4 des Gehäuses steckt. Die beiden Klingenaufnahmen 3, 4 weisen in entgegengesetzte Richtungen.

Innerhalb des Gehäuses befindet sich eine Drehmoment-Begrenzungseinrichtung in Form eines doppelten Schrägflankengetriebes. Die Drehmoment-Begrenzungseinrichtung besitzt zwei Drehmoment-Begrenzungsanordnungen, die spiegelbildlich angeordnet sind. Jede Drehmoment-Begrenzungsanordnung besitzt zwei Drehmoment-Begrenzungselemente 5, 6 beziehungsweise 7, 8, die in einer Schrägflankenanlage zueinander stehen. Die Schrägflanken 12,13 beziehungsweise 14,15 der beiden Schrägflanken-Anordnungen haben Zähne mit Zahnflanken, die voneinander verschiedene Steigungswinkel besitzen. Die Zahnflanken sind die Flanken von Sägezähnen.

Die beiden Klingenaufnahmen 3, 4 sind jeweils einem Drehmoment-Begrenzungselement 5, 6 zugeordnet, die gegenüber dem Gehäuse 1, 2 drehbar sind. Die beiden Drehmoment-Begrenzungselemente 5, 6 sind axial fest dem Gehäuse zugeordnet.

Diese Drehmoment-Begrenzungselemente 5, 6 weisen Schrägflanken 13, 14 auf. Die Schrägflanken 14, 15 haben eine größere Steigung als die Schrägflanken 12, 13, so dass auf die Klinge 17, die dem Drehmoment-Begrenzungselement 6 mit den Schrägflanken 14 größerer Steigung zugeordnet ist, ein größeres Drehmoment übertragen werden kann, als auf das Drehmoment-Begrenzungselement 5, dessen Schrägflanken 13 eine geringere Steigung besitzen.

Die Schrägflanken 13, 14 beziehungsweise 15, 16 werden von sägezahnartigen Vorsprüngen gebildet, die ineinandergreifen und jeweils im Gegenuhrzeigersinn ein größeres Drehmoment übertragen können, als im Uhrzeigersinn.

Die gegenüber dem Gehäuse drehbaren Drehmoment-Begrenzungselemente 5, 6 wirken mit drehfest mit dem Gehäuse verbundenen Drehmoment-Begrenzungselementen 7, 8 zusammen, die die Schrägflanken 12 beziehungsweise 15 ausbilden, die an den Schrägflanken 13 beziehungsweise 14 anliegen. Diese Drehmoment-Begrenzungselemente 7, 8 sind gegenüber dem Gehäuse 1, 2 in Erstreckungsrichtung der beiden Klingen 16, 17 verschieblich angeordnet. Es sind Rippen 18 vorgesehen, die von einer Gehäusehöhlung radial einwärts ragen und die in Zahnausnehmungen der axial beweglichen Drehmoment-Begrenzungselemente 7, 8 eingreifen, um sie drehfest an das Gehäuse 1, 2 zu fesseln.

Es ist eine vorgespannte Wendelgang-Druckfeder 9 vorgesehen, die sich an Stützflächen der axial beweglichen Drehmoment-Begrenzungselementen 7, 8 abstützt. Ein erstes Ende 10 der Wendelgangdruckfeder 9 stützt sich auf dem Boden einer topfförmigen Ausnehmung des Drehmoment-Begrenzungselementes 7 ab. Ein diesem Ende 10 gegenüberliegendes Ende 11 der Wendelgangdruckfeder 9 stützt sich am Boden einer topfförmigen Ausnehmung des Drehmoment-Begrenzungselementes 8 ab.

Die vier Drehmoment-Begrenzungselemente 5, 6, 7, 8 liegen in Achsrichtung hintereinander. Zwischen den Klingenaufnahmen 3, 4 kann sich ein Achskörper 19 erstrecken, der zentral durch die Wendelgang-Druckfeder 9 und die beiden als Hülsen ausgebildeten axial beweglichen Drehmoment-Begrenzungselemente 7, 8 hindurchgeht. Beim Ausführungsbeispiel der Figuren 1 bis 5 erstreckt sich das zweiteilige Achselement 19, 19' von einer Klingenaufnahme 3 zur gegenüberliegenden Klingenaufnahme 4. Die beiden Achskörper 19, 19' besitzen durchmesservergrößerte Köpfe, die den Boden der Klingenaufnahmen 3, 4 ausbilden. Bei dem in den Figuren 6 bis 10 dargestellten Ausführungsbeispiel ist dieses zweiteilige Achselement 19, 19' nicht vorhanden.

In nicht dargestellten weiteren Ausführungsbeispielen kann vorgesehen sein, dass das Werkzeug mehr als zwei Klingenaufnahmen 3,4 ausbildet und mehr als ein Federelement 9. Es kann jedoch auch vorgesehen sein, dass zwei Achsen, denen jeweils zwei Schraubwerkzeuge 16, 17 zugeordnet sind, sich kreuzen. Ein beispielsweise von einem Blattfederelement oder einem Elastikkörper ausgebildetes Federelement kann hier ein gemeinsames Federelement sein, das nicht nur zwei Drehmoment-Begrenzungsanordnungen beaufschlagt, sondern mehr, beispielsweise vier Drehmoment-Begrenzungs-anordnungen. In einem dieser weiteren Ausführungsbeispiele kann auch vorgesehen sein, dass sich eine Feder unter Zwischenschaltung eines oder mehrerer Stößel mit ihren beiden Enden jeweils an einer Drehmoment-Begrenzungsanordnung abstützt. In einem Ausführungsbeispiel kann ferner vorgesehen sein, dass ein derartiger Stößel ein Langloch aufweist, durch welches ein weiterer Stößel quer hindurchragt. Beide Stößel können sich relativ zueinander bewegen. Dieser Stößel kann ebenfalls von einem Ende einer Druckfeder beaufschlagt werden. Der Stößel und das andere Ende der Druckfeder beaufschlagen dann jeweils eine Drehmoment-Begrenzungsanordnung. Bei dieser oder einer anderen Variante sind vier Drehmoment-Begrenzungs-anordnungen vorgesehen, die vier voneinander verschiedene Grenzdrehmomente aufweisen, die aber insgesamt nur von zwei Druckfedern beaufschlagt werden. Die unterschiedlichen Grenzdrehmomente werden über die Steigung der Schrägflanken vorgegeben. Eine weitere Variante kann vorsehen, dass zwei Schraubwerkzeuge, wie sie in den Zeichnungen dargestellt sind, miteinander verbunden sind. Sie sind insbesondere drehbar miteinander verbunden. Zwei derartige Schraubwerkzeuge können unter Ausbildung einer sich quer zu den Breitseiten erstreckenden Drehachse miteinander verbunden sein. Die Gehäuse können bei dieser Variante platzsparend als schlanke Rohre ausgebildet sein, die sich um eine Drehachse von einer Parallellage in eine sich kreuzende Stellung verschwenken lassen, so dass das Werkzeug im verschwenkten Zustand eine kreuzschlüsselartiges Erscheinungsbild aufweist. Ein derartiges Erscheinungsbild kann auch mit einer Stößelanordnung erreicht werden, bei der ein durchmesserkleiner Stößel ein Langloch eines durchmessergroßen Stößel durchragt und jeder Stößel von einem Federelement beaufschlagt wird, so dass sich die Stößel relativ zueinander in einer Richtung quer zum jeweils anderen Stößel verlagern lassen.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Ein Schraubwerkzeug, das dadurch gekennzeichnet ist, dass das Federelement 9 eine zweite Drehmoment-Begrenzungsanordnung 6, 8 beaufschlagt.

Ein Schraubwerkzeug, das dadurch gekennzeichnet ist, dass die erste und/oder zweite Drehmoment-Begrenzungsanordnung zwei in einer Schrägflankenanlage 12, 13; 14, 15 zueinander stehende Drehmoment-Begrenzungselemente 5, 6; 7, 8 aufweist.

Ein Schraubwerkzeug, das dadurch gekennzeichnet ist, dass erste Schrägflanken 12, 13 der ersten Drehmoment-Begrenzungsanordnung 5, 7 einen anderen Steigungswinkel aufweisen als zweite Schrägflanken 14, 15 der zweiten Drehmoment-Begrenzungsanordnung 6, 8.

Ein Schraubwerkzeug, das dadurch gekennzeichnet ist, dass jede der beiden Drehmoment-Begrenzungsanordnungen 5, 7; 6, 8 jeweils ein Paar von Drehmoment-Begrenzungselementen 5, 6; 7, 8 aufweisen.

Ein Schraubwerkzeug, das dadurch gekennzeichnet ist, dass die Drehmoment-Begrenzungselemente 5, 6; 7, 8 eine Hülsenform aufweisen, wobei die Stirnseiten der Hülsen die Verzahnung 12, 13; 14, 15 aufweisen.

Ein Schraubwerkzeug, das gekennzeichnet ist durch diametral gegenüberliegende Klingenaufnahmen 3, 4 oder Klingen 16, 17.

Ein Schraubwerkzeug, das dadurch gekennzeichnet ist, dass die zumindest zwei Drehmoment-Begrenzungsanordnungen 5, 6; 7, 8 aufweisende Drehmoment-Begrenzungseinrichtung in einem flachen Gehäuse angeordnet ist, wobei das Gehäuse insbesondere aus zwei Gehäuseschalen 1, 2 besteht.

Ein Schraubwerkzeug, das dadurch gekennzeichnet ist, dass das mindestens zwei Drehmoment-Begrenzungsanordnungen 5, 7; 6, 8 kraftbeaufschlagende Federelement 9 eine Wendelgang-Druckfeder ist.

Ein Schraubwerkzeug, das dadurch gekennzeichnet ist, dass zumindest ein erstes Ende 10 des Federelementes 9 und zumindest ein weiteres, insbesondere zweites Ende 11 desselben Federelementes 9 sich an jeweils einem axial beweglichen Drehmoment-Begrenzungselement 7, 8 abstützt, das drehfest mit dem Gehäuse verbunden ist, welches in einer drehmomentübertragenden Wirkverbindung mit jeweils einem zweiten, gegenüber dem Gehäuse 1, 2 drehbaren Drehmoment-Begrenzungselement 5, 6 steht.

### Liste der Bezugszeichen

| | | | |
|---|---|---|---|
| 1 | Gehäuseschale | A | Achse |
| 2 | Gehäuseschale | | |
| 3 | Klingenaufnahme | | |
| 4 | Klingenaufnahme | | |
| 5 | Drehmoment-Begrenzungselement | | |
| 6 | Drehmoment-Begrenzungselement | | |
| 7 | Drehmoment-Begrenzungselement | | |
| 8 | Drehmoment-Begrenzungselement | | |
| 9 | Federelement | | |
| 10 | erstes Ende | | |
| 11 | zweites Ende | | |
| 12 | Schrägflanke, Verzahnung | | |
| 13 | Schrägflanke, Verzahnung | | |
| 14 | Schrägflanke, Verzahnung | | |
| 15 | Schrägflanke, Verzahnung | | |
| 16 | Klinge | | |
| 17 | Klinge | | |
| 18 | Rippe | | |
| 19 | Achselement | | |
| 19' | Achselement | | |

## Patentansprüche

1. Schraubwerkzeug zur Übertragung eines Drehmomentes mit einem Federelement (9), das eine erste Drehmomentbegrenzungsanordnung (5, 7) und eine zweite Drehmomentbegrenzungsanordnung (6, 8) beaufschlagt, wobei die erste Drehmomentbegrenzungsanordnung (5, 7) ein auf eine erste Klingenaufnahme (3) oder eine erste Klinge (16) aufgebrachtes Drehmoment mit einem ersten Grenzdrehmoment begrenzt und **dadurch gekennzeichnet, dass** die zweite Drehmomentbegrenzungsanordnung (6, 8) ein auf eine zweite Klingenaufnahme (4) oder Klinge (17) aufgebrachtes Drehmoment mit einem zweiten Grenzdrehmoment begrenzt.

2. Schraubwerkzeug nach Anspruch 1, **dadurch gekennzeichnet, dass** die erste und/oder zweite Drehmoment-Begrenzungsanordnung zwei in einer Schrägflankenanlage (12, 13; 14, 15) zueinander stehende Drehmoment-Begrenzungselemente (5, 6; 7, 8) aufweist.

3. Schraubwerkzeug nach einem der vorhergehenden Ansprüche, **dadurch gekennzeichnet, dass** erste Schrägflanken (12, 13) der ersten Drehmoment-Begrenzungsanordnung (5, 7) einen anderen Steigungswinkel aufweisen als zweite Schrägflanken (14,15) der zweiten Drehmoment-Begrenzungsanordnung 6, 8).

4. Schraubwerkzeug nach einem der vorhergehenden Ansprüche, **dadurch gekennzeichnet, dass** jede der beiden Drehmoment-Begrenzungsanordnungen (5, 7; 6, 8) jeweils ein Paar von Drehmoment-Begrenzungselementen (5, 6; 7, 8) aufweisen.

5. Schraubwerkzeug nach einem der vorhergehenden Ansprüche, **dadurch gekennzeichnet, dass** die Drehmoment-Begrenzungselemente (5, 6; 7, 8) eine Hülsenform aufweisen, wobei die Stirnseiten der Hülsen die Verzahnung (12, 13; 14, 15) aufweisen.

6. Schraubwerkzeug nach einem der vorhergehenden Ansprüche, **gekennzeichnet durch** diametral gegenüberliegende Klingenaufnahmen (3, 4) oder Klingen (16, 17).

7. Schraubwerkzeug nach einem der vorhergehenden Ansprüche, **dadurch gekennzeichnet, dass** die zumindest zwei Drehmoment-Begrenzungs-anordnungen (5, 6; 7, 8) aufweisende Drehmoment-Begrenzungseinrichtung in einem flachen Gehäuse angeordnet ist, wobei das Gehäuse insbesondere aus zwei Gehäuseschalen (1, 2) besteht.

8. Schraubwerkzeug nach einem der vorhergehenden Ansprüche, **dadurch gekennzeichnet, dass** das mindestens zwei Drehmoment-Begrenzungs-anordnungen (5, 7; 6, 8) kraftbeaufschlagende Federelement (9) eine Wendelgang-Druckfeder ist.

9. Schraubwerkzeug nach einem der vorhergehenden Ansprüche, **dadurch gekennzeichnet, dass** zumindest ein erstes Ende (10) des Federelementes (9) und zumindest ein weiteres, insbesondere zweites Ende (11) desselben Federelementes (9) sich an jeweils einem axial beweglichen Drehmoment-Begrenzungselement (7, 8) abstützen, das drehfest mit dem Gehäuse verbunden ist, welches in einer drehmomentübertragenden Wirkverbindung mit jeweils einem zweiten, gegenüber dem Gehäuse (1, 2) drehbaren Drehmoment-Begrenzungselement (5, 6) steht.

10. Schraubwerkzeug nach einem der vorhergehenden Ansprüche, **dadurch gekennzeichnet, dass** das Werkzeug mehr als zwei Klingenaufnahmen (3, 4) ausbildet und mehr als ein Federelement (9) aufweist, wobei zwei Achsen, denen jeweils zwei Schraubwerkzeuge (16, 17) zugeordnet werden können, sich kreuzen.

## Claims

1. A screwing tool for transmitting a torque with a spring element (9), which biases a first torque-limiting arrangement (5, 7) and a second torque-limiting arrangement (6, 8), wherein the first torque-limiting arrangement (5, 7) limits a torque applied to a first blade receptacle (3) or a first blade (16) with a first limit torque, and **characterized in that** the second torque-limiting arrangement (6, 8) limits a torque applied to a second blade receptacle (4) or blade (17) with a second limit torque.

2. The screwing tool according to claim 1, **characterized in that** the first and/or the second torque-limiting arrangement comprises two torque-limiting elements (5, 6; 7, 8) that have the sloping flanks of one resting upon the other respectively (12, 13; 14, 15).

3. The screwing tool according to any one of the preceding claims, **characterized in that** first sloping flanks (12, 13) of the first torque-limiting arrangement (5, 7) comprise a different gradient angle than the second sloping flanks (14, 15) of the second torque-limiting arrangement (6, 8).

4. The screwing tool according to any one of the preceding claims, **characterized in that** each of the torque-limiting arrangements (5, 7; 6, 8) each comprise a pair of torque-limiting elements (5, 6; 7, 8).

5. The screwing tool according to any one of the preceding claims, **characterized in that** the torque-limiting elements (5, 6; 7, 8) have a sleeve shape, wherein the end faces of the sleeves comprise the toothing (12, 13; 14, 15) .

6. The screwing tool according to any one of the preceding claims, **characterized by** diametrically opposite blade receptacles (3, 4) or blades (16, 17).

7. The screwing tool according to any one of the preceding claims, **characterized in that** the torque-limiting device comprising at least two torque-limiting arrangements (5, 6; 7, 8) is arranged in a flat housing, wherein the housing consists, in particular, of two housing shells (1, 2).

8. The screwing tool according to any one of the preceding claims, **characterized in that** the spring element (9) exerting force onto the at least two torque-limiting arrangements (5, 7; 6, 8) is a helical compression spring.

9. The screwing tool according to any one of the preceding claims, **characterized in that** at least one first end (10) of the spring element (9) and at least one other, in particular, second end (11) of the same spring element (9) are each supported on an axially movable torque-limiting element (7, 8) respectively, which is connected to the housing in a torque-proof manner, which is operatively connected to a second torque-limiting element (5, 6) that can be rotated with relation to the housing (1, 2).

10. The screwing tool according to any one of the preceding claims, **characterized in that** the tool forms more than two blade receptacles (3, 4) and comprises more than one spring element (9), wherein two axes, to which two screwing tools (16, 17) can be assigned, intersect.

## Revendications

1. Outil de vissage, destiné à transmettre un couple de rotation, pourvu d'un élément à ressort (9), qui contraint un premier ensemble de limitation (5, 7) du couple de rotation et un deuxième ensemble de limitation (6, 8) du couple de rotation, le premier ensemble de limitation (5, 7) du couple de rotation limitant un couple de rotation appliqué sur un premier logement de lame (3) ou sur une première lame (16) à un premier couple de rotation limite et **caractérisé en ce que** le deuxième ensemble de limitation (6, 8) du couple de rotation limite un couple de rotation appliqué sur un deuxième logement de lame (4) ou lame (17) à un deuxième couple de rotation limite.

2. Outil de vissage selon la revendication 1, **caractérisé en ce que** le premier et / ou le deuxième ensemble de limitation du couple de rotation comporte deux éléments de limitation (5, 6; 7, 8) du couple de rotation placés l'un par rapport à l'autre en un appui (12, 13; 14, 15) à flanc oblique.

3. Outil de vissage selon l'une quelconque des revendications précédentes, **caractérisé en ce que** des premiers flancs obliques (12, 13) du premier ensemble de limitation (5, 7) du couple de rotation présentent une obliquité différente de celle de deuxièmes flancs obliques (14, 15) du deuxième ensemble de limitation (6, 8) du couple de rotation.

4. Outil de vissage selon l'une quelconque des revendications précédentes, **caractérisé en ce que** chacun des deux ensembles de limitation (5, 7; 6, 8) du couple de rotation comporte respectivement une paire d'éléments de limitation (5, 6; 7, 8) du couple de rotation.

5. Outil de vissage selon l'une quelconque des revendications précédentes, **caractérisé en ce que** les éléments de limitation (5, 6; 7, 8) du couple de rotation présentent la forme d'une douille, les faces frontales des douilles comportant la denture (12, 13; 14, 15) .

6. Outil de vissage selon l'une quelconque des revendications précédentes, **caractérisé par** des logements de lame (3, 4) ou des lames (16, 17) diamétralement opposé(e)s.

7. Outil de vissage selon l'une quelconque des revendications précédentes, **caractérisé en ce que** le dispositif de limitation du couple de rotation comportant les au moins deux ensembles de limitation (5, 6; 7, 8) du couple de rotation est placé dans un boîtier plat, le boîtier étant constitué notamment de deux coques (1, 2) de boîtier.

8. Outil de vissage selon l'une quelconque des revendications précédentes, **caractérisé en ce que** l'élément à ressort (9) contraignant au moins deux ensembles de limitation (5, 7; 6, 8) du couple de rotation est un ressort de pression hélicoïdal.

9. Outil de vissage selon l'une quelconque des revendications précédentes, **caractérisé en ce qu'**au moins une première extrémité (10) de l'élément à ressort (9) et au moins une extrémité supplémentaire, notamment deuxième extrémité (11) de ce même élément à ressort (9) s'appuient sur un élément de limitation (7, 8) du couple de rotation chaque fois mobile en direction axiale, qui est assemblé de manière solidaire en rotation avec le boîtier, lequel est en interaction par transmission du couple de rotation avec chaque fois un deuxième élément de limitation (5, 6) du couple de rotation, rotatif par rapport au boîtier (1, 2).

10. Outil de vissage selon l'une quelconque des revendications précédentes, **caractérisé en ce que** l'outil constitue plus de deux logement de lame (3, 4) et comporte plus d'un élément à ressort (9), deux axes auxquels peuvent être associés chaque fois deux outils de vissage (16, 17) se croisant.
